# FASCICULE DE BREVET EUROPEEN

(11) **EP 1 033 322 B1**
(45) Date de publication et mention de la délivrance du brevet: **31.03.2004**
(21) Numéro de dépôt: 00400268.9
(22) Date de dépôt: 01.02.2000
(51) Int. Cl.: B65D 81/18, B65D 6/06

(54) **Etui de protection de produits fragiles et utilisation d'un tel étui pour le stockage cryogénique d'éléments biologiques**
Schutzhülle für zerbrechliches Produkt sowie Verwendung einer solchen Hülle zum kryogenischem Aufbewahren von biologischen Teilen
Protective case for fragile products and use of such a case for cryogenic storage of biological elements

(30) Priorité: 02.03.1999 FR 9902555; 15.03.1999 FR 9903152
(43) Date de publication de la demande: 06.09.2000
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: Lasseur, Vincent, 94130 Nogent sur Marne (FR)
(74) Mandataire: Le Moenner, Gabriel

(56) Documents cités:
- EP-A- 0 052 243
- US-A- 1 821 472

## Description

La présente intervention concerne les étuis de protection de produits fragiles, notamment pour le stockage d'éléments biologiques.

On connaît actuellement des étuis de protection d'éléments biologiques, notamment de poches de sang, constitués de boîtiers en carton ou en métal complètement fermés qui présentent l'inconvénient majeur de ne pas permettre l'identification du produit disposé dans l'étui et imposent, notamment pour l'identification d'étiquettes de poches de sang, d'extraire le produit de l'étui, ce qui présente des risques d'endommagement du produit et des difficultés sérieuses lorsque ces produits sont stockés dans l'azote liquide.

Un étui de ce type est décrit dans le document EP-A-0 052 243.

Le document US-A- 1 821 472 décrit d'autre part une boîte à cigares en carton comprenant un tiroir emballé de façon étanche dans un film de cellophane.

La présente invention a pour objet de proposer un étui de protection de produits fragiles de conception simple et robuste et permettant la visualisation au moins partielle mais permanente du produit entreposé tout en le protégeant efficacement et permettant en outre une identification rapide, visuelle, de son contenu.

Pour ce faire, l'invention propose un étui selon la revendication 1.

Selon d'autres caractéristiques plus particulières de l'invention :
- la partie en forme de coque à une configuration générale prismatique, la découpe étant formée sur l'une faces du prisme ;
- la zone, permettant un accès visuel, de la partie complémentaire, est une plaque, adjourée ou avantageusement réalisée en matériel transparent.
- la partie complémentaire comporte, dans un au moins un de ses bords, un logement, typiquement réalisé par pliage ou moulage, pour recevoir un organe d'identificaiton, typiquement une étiquette.

La présente invention à également pour objet l'utilisation d'un tel étui pour la congélation et/ou le stockage cryogénique d'éléments biologiques, en particulier de poches de sang.

D'autres caractéristiques et avantages de la présente invention ressortiront de la description suivante de modes de réalisation, donnés à titre illustratif mais nullement limitatif, faite en relation avec les dessins annexés, sur lesquels :
- la Figure 1 est une vue en perspective et partiellement en coupe d'un - mode de réalisation de l'invention ;
- la Figure 2 est une vue en perspective d'un autre mode de réalisation de l'invention ;
- la Figure 3 est une vue analogue à la Figure 1 montrant une variante de réalisation de l'invention; et
- la Figure 4 est une vue partielle, en coupe longitudinale, d'une extrémité d'un tiroir formant logement selon encore un autre mode de réalisation de l'invention.

Dans la description qui va suivre et sur les dessins, les éléments identiques et/ou analogues portent les mêmes chiffres de référence, éventuellement indicés.

Sur la Figure 1, on a représenté une structure d'étui de protection d'un produit fragile de forme générale plate, référencé 1, par exemple un produit biologique dans une poche, typiquement une poche de sang. Cette poche 1 comprend classiquement une étiquette 2, représentée en grisé sur les figures, d'identification de la poche et du lot de produits, typiquement avec un code barre.

La poche 1 est disposée dans le volume intérieur d'un élément récepteur à rigidité de forme à configuration de tiroir 3, de forme prismatique, typiquement de forme parallélépipédique, avec un fond plat rigide 4 entouré de bords latéraux, tel le bord latéral supérieur 5, définissant un volume récepteur intérieur pour le produit fragile à entreposer.

Dans le mode de réalisation représenté, le tiroir 3 est introduit, par une ouverture d'accès supérieur 6 formée par la face supérieure ouverte d'un élément en forme de coque 7, de forme générale parallélépipédique définissant un volume intérieur correspondant sensiblement aux dimensions hors tout du tiroir 3. Ce volume intérieur est fermé, d'un côté, par une paroi de coque principale 70. Selon un aspect de l'invention, au moins une partie de la face principale opposée à la paroi 70 forme une découpe 80, délimitée latéralement par des portions de parois latérales 8 formant avec les bords latéraux 9 de la coque 7 des glissières de guidage et de contention pour le tiroir 3 de façon que, lorsque ce dernier est mis en place dans la coque 7, une partie substantielle du fond 4 soit exposée via la découpe 80 à l'extérieur de la coque 7. L'extrémité du volume intérieur de la coque 7 opposée à l'ouverture d'accès 6 est fermée au moins en partie par un bord formant un fond 10 de la coque 7. Dans le mode de réalisation de la figure 2, ce bord 10 se prolonge vers le haut par une paroi frontale inférieure 11 occultant une partie de la découpe frontale 80 de la coque 7.

Typiquement, la coque 7 est réalisée par mise en forme et pliage à partir d'un flan métallique en aluminium ou en acier inoxydable.

Dans le mode de réalisation préféré de la Figure 1, le tiroir 3 est réalisé d'une seule pièce, par moulage ou pliage, en matériau plastique optiquement transparent, par exemple en polymethacrylate de méthyle, de préférence en polycarbonate. De cette façon, comme illustré sur la Figure 1, toute la face de la poche 1 posée contre le fond du tiroir 3, y compris l'étiquette 2, est en permanence visible de l'extérieur.

Dans le mode de réalisation de la Figure 2, le tiroir 3 est réalisé par mise en forme et pliage à partir d'un flan métalique, en carton ou en matériau plastique non transparent, le fond 4 du tiroir 3 étant pourvu, au moins à l'endroit ou se situe normalement l'étiquette 2, d'une série de découpes ou de lumières 12 permettant de voir l'essentiel de l'étiquette 2.

Dans le mode de réalisation de la Figure 3, analogue par ailleurs à celui de la Figure 1, le bord supérieur 5 du tiroir 3 définit, sur au moins une partie de sa longueur, un logement 50 pour recevoir une étiquette 20 portant des inscriptions 21 d'identification de l'étui et de son contenu, par exemple un code-barre et un titre, réalisée typiquement sous la forme d'une bande souple en papier ou matériau plastique imprimable ou embossable. Cette étiquette permet ainsi une identification rapide des étuis, même lorsqu'ils sont emplis ou regroupés en faisceaux.

Le tiroir 3 étant avantageusement réalisé en matériau transparent, le logement 20 est avantageusement intégré dans le bord supérieur 5 de façon à protéger l'étiquette 20 et à permettre la lecture de ces inscriptions 21 au travers de la paroi du bord 5.

Dans le mode de réalisation de la Figure 3, le logement 20 est réalisé dans l'épaisseur du bord 5, le tiroir étant réalisé par moulage.

Dans le mode de réalisation de la Figure 4, le tiroir est réalisé par pliage à partir d'un flan plat et le logement 20 est également réalisé par le pliage en U du bord supérieur 5 dont le prolongement 5a est replié à l'intérieur du tiroir pour former la fente 20 de réception d'étiquette.

L'étui selon l'invention permet, de façon classique, le stockage d'éléments biologiques congelés dans des tiroirs immergés dans un bain d'azote liquide. Il présente en outre l'avantage de permettre également la congélation préalable de ces éléments biologiques, ce qui permet de réduire les opérations de manutention et les risques d'endommagement de ces derniers. Avantageusement, comme représenté sur la figure 2, un organe élastique, en occurrence, une lame en ressort 13, est interposé entre le fond 4 du tiroir 3 est les bords 8 des glissières latérales de la coque 7 pour écraser légèrement les zones de la poche 1 dépassant de la face ouverte du tiroir 3 et repartir ainsi de façon plus homogène le produit dans la poche 1 avant sa congélation.

Quoique la présente invention était décrite en relation avec des modes de réalisation particuliers, elle ne se trouve pas limitée mais au contraire susceptible de modifications et de variantes qui apparaîtront à l'homme de métier dans le cadre de revendications qui suivent.

## Revendications

1. Etui de protection de produit fragile, comprenant une partie de coque (7) définissant un premier volume récepteur accessible par au moins une ouverture d'accès (6) et comportant, sur au moins une zone latérale, une découpe (80), et une partie complémentaire (3) insérable dans la partie de coque, comportant une paroi de fond rigide (4) entourée de bords latéraux (5) définissant un deuxième volume récepteur pour la réception du produit fragile, **caractérisé en ce que** la paroi de fond (4), en configuration assemblée de l'étui, s'étends au moins devant la découpe de la partie de coque et est agencée pour permettre, en configuration assemblée, un accès visuel au contenu du deuxième volume récepteur.

2. Etui selon la revendication 1, **caractérisé en ce que** la partie de coque (7) a une configuration générale parallélépipédique, la découpe (80) étant formée dans l'une des faces principales du parallélépipède, la partie complémentaire (3) ayant une configuration de tiroir.

3. Etui selon l'une des revendications 1 à 2, **caractérisé en ce que** la paroi de fond (4) de la partie complémentaire (3) comporte des lumières (12).

4. Etui selon l'une des revendications 1 et 2, **caractérisé en ce qu'**au moins la paroi de fond (4) de la partie complémentaire (3) est réalisé en matériau optiquement transparent.

5. Etui selon l'une des revendications précédentes, **caractérisé en ce que** la partie complémentaire (3) est formée d'une seule pièce.

6. Etui selon les revendications 4 et 5, **caractérisé en ce que** la partie complémentaire (3) est réalisé en polycarbonate.

7. Etui selon la revendication 6, **caractérisé en ce que** la partie complémentaire (3) comporte, dans au moins un de ses bords latéraux (5), un logement (50) pour un organe (20) d'identification de l'étui.

8. Etui selon la revendication 7, **caractérisé en ce que** le logement (50) est réalisé par moulage dans l'épaisseur du bord (5).

9. Etui selon la revendication 7, **caractérisé en ce que** le logement est réalisé par pliage en U (5ₐ) du bord (5).

10. Etui selon l'une des revendications 7 à 9, **caractérisé en ce que** l'organe d'identification (20) est une bande souple.

11. Etui selon l'une des revendications précédentes, **caractérisé en ce que** la partie de coque (7) est réalisée en métal.

12. Etui selon l'une des revendications précédentes, **caractérisé en ce qu'**il comporte au moins un organe de sollicitation élastique (13) entre la partie de coque (7) et la partie complémentaire (3).

13. Utilisation d'un étui selon l'une des revendications précédentes pour la congélation et le stockage cryogénique d'éléments biologiques.

## Patentansprüche

1. Schutzhülle für zerbrechliche Produkte mit einem Rumpfteil (7), der ein erstes Aufnahmevolumen begrenzt, das durch zumindest eine Zugangsöffnung (6) zugänglich ist, und der auf zumindest einem seitlichen Bereich einen Ausschnitt (80) umfasst, und mit einem in den Rumpfteil einschiebbaren komplementären Teil (3), das eine starre Bodenwand (4) aufweist, die von seitlichen Rändern (5) umgeben ist, die ein zweites Aufnahmevolumen für die Aufnahme des zerbrechlichen Produkts definieren, **dadurch gekennzeichnet, dass** die Bodenwand (4) sich in der zusammengesetzten Konfiguration der Hülle zumindest vor dem Ausschnitt des Rumpfteils erstreckt und dafür ausgelegt ist, in der zusammengesetzten Konfiguration einen visuellen Zugang zu dem Inhalt des zweiten Aufnahmevolumens zu gestatten.

2. Hülle nach Anspruch 1, **dadurch gekennzeichnet, dass** der Rumpfteil (7) eine im Großen und Ganzen parallelepipedische Konfiguration aufweist, wobei der Ausschnitt (80) in einer der Hauptseiten des Parallelepipeds ausgebildet ist und der komplementäre Teil (3) eine Schubfachkonfiguration aufweist.

3. Hülle nach einem der Ansprüche 1 bis 2, **dadurch gekennzeichnet, dass** die Bodenwand (4) des komplementären Teils (3) Sichtöffnungen (12) umfasst.

4. Hülle nach einem der Ansprüche 1 und 2, **dadurch gekennzeichnet, dass** die Bodenwand (4) des komplementären Teils (3) aus optisch transparentem Material hergestellt ist.

5. Hülle nach einem der vorhergehenden Ansprüche, **dadurch gekennzeichnet, dass** der komplementäre Teil (3) aus einem einzigen Stück geformt ist.

6. Hülle nach einem der Ansprüche 4 und 5, **dadurch gekennzeichnet, dass** der komplementäre Teil (3) aus Polykarbonat hergestellt ist.

7. Hülle nach Anspruch 6, **dadurch gekennzeichnet, dass** der komplementäre Teil (3) in zumindest einem seiner seitlichen Ränder (5) eine Aufnahme (50) für ein Identifizierungselement (20) für die Hülle umfasst.

8. Hülle nach Anspruch 7, **dadurch gekennzeichnet, dass** die Aufnahme (50) durch eine Formung in der Dicke des Rands (5) ausgeführt ist.

9. Hülle nach Anspruch 7, **dadurch gekennzeichnet, dass** die Aufnahme durch einen U-förmigen Falz (5ₐ) des Rands (5) ausgeführt ist.

10. Hülle nach einem der Ansprüche 7 bis 9, **dadurch gekennzeichnet, dass** das Identifizierungslement (20) ein biegsames Band ist.

11. Hülle nach einem der vorhergehenden Ansprüche, **dadurch gekennzeichnet, dass** der Rumpfteil (7) aus Metall hergestellt ist.

12. Hülle nach einem der vorhergehenden Ansprüche, **dadurch gekennzeichnet, dass** sie zumindest ein Element für eine elastische Kraftwirkung (13) zwischen dem Rumpfteil (7) und dem komplementären Teil (3) umfasst.

13. Verwendung einer Hülle nach einem der vorhergehenden Ansprüche zum Gefrieren und Lagern von biologischen Elementen bei Tiefsttemperaturen.

## Claims

1. Case for protecting a fragile product, comprising a frame part (7) defining a first receiving volume which is accessible via at least one access opening (6) and comprising, on at least one lateral zone, a cutout (80), and a complementary part (3) which can be inserted into the frame part, comprising a rigid base wall (4) surrounded by lateral edges (5) defining a second receiving volume which receives the fragile product, **characterized in that**, when the case is in the assembled state, the base wall (4) extends at least in front of the cutout in the frame part and is designed to permit, in the assembled state, visual inspection of the content of the second receiving volume.

2. Case according to Claim 1, **characterized in that** the frame part (7) has a general parallelepipedal configuration, the cutout (80) being formed in one of the main faces of the parallelepiped, the complementary part (3) having a drawer configuration.

3. Case according to one of Claims 1 and 2, **characterized in that** the base wall (4) of the complementary part (3) comprises slots (12).

4. Case according to one of Claims 1 and 2, **characterized in that** at least the base wall (4) of the complementary part (3) is made of optically transparent material.

5. Case according to one of the preceding claims, **characterized in that** the complementary part (3) is in one piece.

6. Case according to Claims 4 and 5, **characterized in that** the complementary part (3) is made of polycarbonate.

7. Case according to Claim 6, **characterized in that** the complementary part (3) comprises, in at least one of its lateral edges (5), a seat (50) for an element (20) identifying the case.

8. Case according to Claim 7, **characterized in that** the seat (50) is formed by moulding in the thickness of the edge (5).

9. Case according to Claim 7, **characterized in that** the seat is formed by folding the edge (5) in a U-shape (5a).

10. Case according to one of Claims 7 to 9, **characterized in that** the identification element (20) is a flexible tape.

11. Case according to one of the preceding claims, **characterized in that** the frame part (7) is made of metal.

12. Case according to one of the preceding claims, **characterized in that** it comprises at least one elastic stressing element (13) between the frame part (7) and the complementary part (3).

13. Use of a case according to one of the preceding claims for freezing and cryogenic storage of biological elements.
